# EUROPÄISCHE PATENTSCHRIFT

(11) **EP 0 713 973 B1**
(45) Veröffentlichungstag und Bekanntmachung des Hinweises auf die Patenterteilung: **27.05.1998**
(21) Anmeldenummer: 95117994.4
(22) Anmeldetag: 15.11.1995
(51) Int. Cl.: F04C 2/10

(54) **Schmiermittelpumpe**
Lubricant pump
Pompe à huile

(30) Priorität: 22.11.1994 DE 4441522
(43) Veröffentlichungstag der Anmeldung: 29.05.1996
(73) Patentinhaber: Schwäbische Hüttenwerke GmbH, 73433 Aalen-Wasseralfingen (DE)
(72) Erfinder: Hoffmann, Kurt, D-88427 Bad Schussenried (DE); Maucher, Franz, D-8839 Bad Waldsee (DE)
(74) Vertreter: Marx, Lothar, Dr.

(56) Entgegenhaltungen:
- DE-A- 3 243 067
- DE-A- 3 603 773
- DE-A- 4 123 190

## Beschreibung

Die Erfindung betrifft eine am Außenrotor angetriebene Schmiermittelpumpe der im Oberbegriff des Patentanspruchs 1 beschriebenen Gattung.

Solche Schmiermittelpumpen sind bekannt und enthalten im allgemeinen ein Gehäuse, das als feststehendes Bauteil Einrichtungen für die Schmiermittelzu- und -abfuhr aufweist und zusammen mit einem Deckel, der auf der Seite eines Antriebsrades aufgesetzt wird, die Pumpe nach außen hin zu allen Seiten abschließt. Nachteiligerweise haben solche Pumpen wegen der vorgenannten Konstruktion des metallischen Gehäuses ein verhältnismäßig hohes Gewicht, das die sich mit der heutzutage angestrebten Leichtbauweise für Kraftfahrzeuge kaum vereinbaren läßt. Weiterhin nachteilig wirkt sich bei gattungsgemäßen Pumpen der Umstand aus, daß es oft nicht zu vermeiden ist, daß rotierende Bauteile der Pumpe im Gehäuse gelagert werden müssen, wodurch Reibung und damit Energie bzw. Kraftstoffverbrauch ansteigen.

Aus der deutschen Offenlegungsschrift DE 36 03 773 A1 ist eine am Außenrotor angetriebene Pumpe bekannt, die ein becherförmiges innenverzahntes Antriebsrad aufweist, welches den Außenrotor der Pumpe ganz aufnimmt und zusammen mit einer an einem Gleitlager am Gehäuse der Pumpe gelagerten Flanschplatte einschließt. Der Nachteil dieser Pumpe besteht wiederum darin, daß an den Lagerstellen des Endflansches Reibung am Gehäuse auftritt und das, den Außenrotor völlig aufnehmende becherförmige Antriebsrad das Gesamtgewicht der Pumpe wesentlich erhöht.

Auch aus der deutschen Offenlegungsschrift Nr. 32 43 067 A1 ist eine Innenläuferzahnradölpumpe für Kraftfahrzeugverbrennungsmotoren bekannt, welche ein schweres, die beiden Rotoren völlig umschließendes Gehäuse aufweist.

Die deutsche Offenlegungsschrift DE 41 23 190 A1 beschreibt eine am Außenrotor angetriebene Pumpe, die in einem Antriebsrad oder in einer Umlenkrolle des Verbrennungsmotors angeordnet ist; der Außenrotor ist vom Antriebsrad bzw. der Umlenkrolle angetrieben. Wiederum zeigt sich bei der hier beschriebenen Pumpe der Nachteil, daß der Außenrotor völlig vom Antriebsrad umgeben ist, wobei er mittels einer Umlaufdichtung an einem feststehenden Teil gelagert ist, eine Konstruktion, die wiederum hohes Gewicht und große Reibungsverluste mit sich bringt.

Es ist die Aufgabe der vorliegenden Erfindung, eine am Außenrotor angetriebene Schmiermittelpumpe zur Verfügung zu stellen, welche die obigen Nachteile vermeidet und ein möglichst geringes Gewicht hat sowie Reibungsverluste minimiert.

Diese Aufgabe wird durch die im kennzeichnenden Teil des Anspruchs 1 beschriebenen Merkmale gelöst.

Zweckmäßige Ausführungsformen werden durch die Merkmale der Unteransprüche definiert.

Bei der erfindungsgemäßen Schmiermittelpumpe bildet der Außenrotor zusammen mit dem Antriebsrad den äußeren Abschluß des pumpseitigen Teils der Schmiermittelpumpe.

Durch diese Konstruktion wird die Ausbildung eines die Pumpe völlig umgebenden Gehäuses oder eines den Außenrotor aufnehmenden becherförmigen Antriebsrades unnötig, da der Außenrotor, der fest mit dem Antriebsrad verbunden ist, die Pumpe selbst nach außen begrenzt und damit in einer wesentlichen Eigenschaft die Funktion des Gehäuses selbst übernimmt.

Das Antriebsrad muß vorteilhafterweise nur noch so groß und aufwendig gestaltet werden, daß es zusammen mit dem Außenrotor einen dichten äußeren Abschluß der Pumpe bildet, was eine merkliche Gewichtsersparnis der Pumpe mit sich bringt.

Das gattungsgemäße Pumpen nach außen abschließende Gehäuse kann auf einen Schmiermittelführungsteil reduziert werden, der gleitend mit dem Außenrotor abdichtet, wodurch wiederum Gewicht eingespart werden kann.

Reibung tritt bei der erfindungsgemäßen Schmiermittelpumpe nicht mehr zwischen dem Antriebsrad und einem feststehenden Teil der Pumpe auf, sondern, was den Außenrotor betrifft, lediglich an dessen Gleitfläche am Schmiermittelführungsteil. Die lose Lagerung des Innenrotors auf einem Bund des Trägerabschnittes bewirkt, daß zwischen dem Antriebsrad und dem Innenrotor die Reibung auf den Wert, der bei Differenzdrehzahl entsteht, reduziert werden kann.

Gemäß einer bevorzugten Ausgestaltung der erfindungsgemäßen Schmiermittelpumpe können das Antriebsrad und der Außenrotor einteilig ausgebildet sein. Es besteht aber auch die Möglichkeit, das Antriebsrad und den Außenrotor zweiteilig auszubilden und reib- oder formschlüssig miteinander zu verbinden. Hierbei kann der Außenrotor im Preßsitz mit seiner Außenfläche in einem Innenabsatz des Antriebsrades gelagert werden. Ferner sind eine Schweißverbindung sowie Stift- oder Bolzenverbindungen zwischen Antriebsrad und Außenrotor denkbar.

Der Anschluß des Außenrotors an die Außenwand des Schmiermittelführungsteil kann vorteilhafterweise dadurch realisiert werden, daß der Außenrotor mit seiner von dem Antriebsrad abgewandten Stirnfläche an der dem Antriebsrad zugewandten Stirnfläche an der Außenwand des Schmiermittelführungsteils anliegt und damit sowohl den Schmiermittelzuführungsraum als auch den Schmiermittelabführungsraum gleitend nach außen abdichtet. Die Reibung zwischen den Stirnflächen kann durch geeignete Ausbildung der Oberflächen gering gehalten werden, wobei die Dichtigkeit an diesen Flächen für Pumpen ausreicht, die z.B. in einer Ölwanne angeordnet sind.

Um die Dichtigkeit an den oben genannten Flächen weiter zu erhöhen und somit Leckagen im Druckteil der Pumpe sowie Luftansaugung im Saugteil der Pumpe zu vermeiden, besteht die Möglichkeit, zwischen den Stirnflächen des Außenrotors und der Außenwand des Schmiermittelführungsteils eine umlaufende Dichtung anzuordnen, was den Einsatzbereich der erfindungsgemäßen Schmiermittelpumpe noch erweitert.

Ein Überdruckventil am Schmiermittelführungsteil der erfindungsgemäßen Pumpe kann Betriebsstörungen durch zu großen Druck vermeiden.

Das Antriebsrad kann bei einer bevorzugten Ausführungsform mittels einer Befestigungsschraube auf der das Antriebsrad im Trägerabschnitt stützenden Welle zentriert sein, was eine leicht wieder zu lösende Gesamthalterung der Pumpe darstellt, wenn die Welle sich, wie es bevorzugt der Fall sein wird, an der dem Antriebsrad abgewandten Seite des Trägerteils an diesem abstützt. Die Welle, die bevorzugt an zwei äußeren Laufflächen gleitend im Trägerteil gelagert ist, stellt mittels der Ausgestaltung und der axialen Abmessungen dieser abgesetzten Gleitlager das Axialspiel des Pumpteils ein. Zur Fein- oder Nacheinstellung können hierbei auch Scheiben verwendet werden. Es sind auch weitere, dem Fachmann bekannte Möglichkeiten zur drehfesten, reib- oder formschlüssigen Lagerung und Zentrierung des Antriebsrades auf der Welle möglich.

Die Schmiermittelpumpe gemäß der vorliegenden Erfindung kann wie üblich aus einem metallischen Werkstoff, insbesondere Aluminium aufgebaut sein.

Die äußerst geringe auftretende Reibung bei einer erfindungsgemäß ausgestalteten Schmiermittelpumpe erlaubt aber vorzugsweise auch einen Aufbau des Schmiermittelführungsteils aus einem Kunststoff, insbesondere einem Thermoplast.

In weiterer bevorzugter Ausgestaltung besteht auch der Pumpteil aus einem Kunststoff, insbesondere einem Duroplast.

Vorteilhaft hierbei ist die weitere Gewichtsreduktion der Schmiermittelpumpe sowie die Möglichkeit, den Außenrotor mit dem Antriebsrad auf einfache Weise einteilig aus Kunststoff herstellen zu können.

Die Erfindung wird im weiteren anhand der beiliegenden Figur an einem Ausführungsbeispiel näher erläutert.

Die einzige Figur zeigt eine in einer ölwanne 40 angeordnete erfindungsgemäße Ausgestaltung einer Schmiermittelpumpe mit einem Schmiermittelführungsteil 10 und einem Pumpteil 20. Die Pumpe pumpt Schmiermittel durch einen Ansaugstutzen 11 in eine Schmiermittelzuführungskammer 12 und mittels des Rotorsatzes 22, 23 in eine Schmiermittelabführungskammer 16 und von dort über einen Auslaßstutzen 14 zum Verwendungsort.

Der ortsfeste Schmiermittelführungsteil 10 weist im wesentlichen einen Trägerabschnitt 13 und eine den äußeren Abschluß bildende Außenwand 12 auf. Im unteren Teils des Schmiermittelführungsteils 10 ist zwischen der Außenwand 12 und dem Trägerabschnitt 13 ein Schmiermittelzuführungsraum 15 ausgebildet, in den das Schmiermittel über den Ansaugstutzen 11 eingesaugt wird.

Im wesentlichen radial dem Schmiermittelzuführungsraum 15 gegenüber liegt, ein Schmiermittelabführungsraum 16, ebenfalls von der Außenwand 12 und dem Trägerabschnitt 13 begrenzt. Aus dem Schmiermittelabführungsraum 16 wird das unter Druck stehende Schmiermittel in den Auslaßstutzen 14 abgepumpt werden.

Der Trägerabschnitt 13 weist eine zentrische Bohrung auf, durch die eine Welle 30 (in der Zeichnung von rechts) eingeschoben werden kann, bis ein Endabsatz 32 der Welle 30 am Trägerabschnitt 13 anliegt. Die Welle 30 weist zwei abgesetzte Gleitsitze auf, mit denen sie in der zentralen Bohrung des Trägerabschnitts 13 zentriert ist.

Im Bereich des dem Endabsatz 32 gegenüberliegenden Endes der Welle 30 ist diese über eine kurze axiale Länge nochmals im Durchmesser abgesetzt. Auf den hierdurch entstehenden Sitz der Welle 30 kann ein mit einer Zentralbohrung versehenes Antriebsrad 21 aufgesetzt werden, nachdem der Innenrotor 23 lose auf einen antriebsradseitigen Bund des Trägerabschnitts 13, der seine Lagerstelle bildet, aufgesetzt wurde. An einem inneren Absatz des Antriebsrades 21 ist der Außenrotor 22 befestigt. Diese Befestigung kann z.B., wie in der Figur dargestellt, mittels eines Preßsitzes erfolgen, aber auch durch andere reib- oder formschlüssige Verbindungsmethoden realisiert werden. Beim Aufsetzen des mit dem Antriebsrad 21 verbundenen Außenrotors 22 auf den oben genannten Wellenabschnitt kommen die freien Stirnflächen des Außenrotors 22 auf den freien Stirnflächen der Außenwand 12 des Schmiermittelführungsteils 10 zu liegen und dichten, nachdem das Antriebsrad 21 mittels der Schraube 31 auf der Welle 30 befestigt und zentriert wurde, sowohl Schmiermittelzuführungsraum 15 als auch Schmiermittelabführungsraum 16 gegen die Umgebung ab.

Das Axialspiel des Rotorsatzes 22, 23 kann bei dieser Konstruktion durch eine geeignete Wahl der axialen Längen der Wellenabsätze eingestellt werden.

Im gezeigten Ausführungsbeispiel ist zwischen den Stirnflächen des Außenrotors 22 und der Außenwand 12 des Schmiermittelführungsteils 10 eine Umlaufdichtung 24 eingesetzt, welche zuführungsseitig dazu dient, zu verhindern, daß zwischen den aufeinandertreffenden Stirnflächen Luft in den Schmiermittelzuführungsraum 15 eingesaugt wird. Abfuhrseitig verhindert die Umlaufdichtung 24 die Leckage des auf dieser Seite unter Druck stehenden Schmiermittels.

Der Innenrotor 23 weist außen einen Zahn weniger auf als die innere Verzahnung des Außenrotors 22, und bei der Rotation des Antriebsrades 21 wird so über die übliche Zahnradpumpen-Technik ein Unterdruck im Schmiermittelzuführungsraum 15 erzeugt, wodurch Schmiermittel über den Ansaugstutzen 11 in diesen eingesaugt wird. Dieses Schmiermittel wird unter Druckanstieg beim Wälzvorgang von Innen- und Außenrotor 23, 22 in den Schmiermitelabführungsraum 16 gepumpt, aus dem es über den Auslaßstutzen 14 seinem Bestimmungsort zugeführt werden kann.

Ein Überdruckventil 18 schützt die Pumpe vor zu hohen Innendrücken und kann damit z.B. einer Zerstörung der Dichtung 24 entgegenwirken.

Als bevorzugte Materialien für den Schmiermittelführungsteil 10 und den Pumpteil 20 sind metallische Werkstoffe, insbesondere Aluminium geeignet. Es besteht jedoch hier auch die Möglichkeit, den Schmiermittelführungsteil 10 aus einem Kunststoff, insbesondere einem Thermoplast wie PA 4.6, PPS oder PA 6.6 GF 30 auszubilden. Auch der Pumpteil 20 kann aus einem Kunststoff, insbesondere einem Duroplast ausgebildet sind. Als bevorzugte Materialien kommen hierfür zum Beispiel RX 655 von der Fa. Vyncolit oder Ridurit von der Fa. Ringsdorf in Frage.

## Patentansprüche

1. Am Außenrotor angetriebene Schmiermittelpumpe mit
a) einem Schmiermittelführungsteil mit
a1) einem Ansaugstutzen (11),
a2) einer Außenwand (12),
a3) einem Trägerabschnitt (13),
a4) einem Auslaßstutzen (14),
a5) einem zwischen dem Trägerabschnitt (13) und der Außenwand (12) angeordneten, mit dem Ansaugstutzen (11) verbundenen Schmiermittelzuführungsraum (15), und
a6) einem zwischen dem Trägerabschnitt (13) und der Außenwand (12) angeordneten mit dem Auslaßstutzen (16) verbundenen Schmiermittelabführungsraum (16), und
b) einem Pumpteil (20) mit
b1) einem Antriebsrad (21),
b2) einem innenverzahnten Außenrotor (22), und
b3) einem außenverzahnten Innenrotor (23), der einen Zahn weniger als der Außenrotor (22) hat,
wobei der Außenrotor (22) und der Innenrotor (23) beim Wälzvorgang das Schmiermittel vom Schmiermittelzuführungsraum (15) in den Schmiermittelabführungsraum (16) pumpen, und
c) einer das Antriebsrad (21) im Trägerabschnitt (13) stützenden Welle (30),
gekennzeichnet durch die folgenden Merkmale:
d) das Antriebsrad (21) ist fest mit dem Außenrotor (22) verbunden,
e) das Antriebsrad (21) bildet zusammen mit dem Außenrotor (22) den pumpteilseitigen äußeren Abschluß der Schmiermittelpumpe,
f) der Außenrotor (21) begrenzt die Pumpe selbst nach außen und übernimmt dabei die Funktion eines Gehäuses,
g) der Außenrotor liegt mit seiner dem Antriebsrad (21) abgewandten Stirnfläche an der dem Antriebsrad zugewandten Stirnfläche der Außenwand (12) des Schmiermittelführungsteils an und dichtet dabei sowohl den Schmiermittelzuführungsraum (15) als auch den Schmiermittelabführungsraum (16) gleitend ab,
h) der Innenrotor (22) ist lose auf einem Bund (17) des Trägerabschnittes (13) gelagert.

2. Schmiermitttelpumpe nach Anspruch 1, dadurch gekennzeichnet, daß das Antriebsrad (21) und der Außenrotor (22) einteilig ausgebildet sind.

3. Schmiermittelpumpe nach Anspruch 1, dadurch gekennzeichnet, daß das Antriebsrad (21) und der Außenrotor (22) zweiteilig ausgebildet und reib- oder formschlüssig fest miteinander verbunden sind.

4. Schmiermittelpumpe nach einem der Ansprüche 1 bis 3, dadurch gekennzeichnet, daß zwischen den Stirnflächen von Außenrotor (22) und Außenwand (12) eine umlaufende Dichtung (24) angeordnet ist.

5. Schmiermittelpumpe nach einem der Ansprüche 1 bis 4, dadurch gekennzeichnet, daß am Schmiermittelführungsteil ein Überdruckventil (18) angebracht ist.

6. Schmiermittelpumpe nach einem der Ansprüche 1 bis 5, dadurch gekennzeichnet, daß das Antriebsrad mittels einer Befestigungsschraube (31) auf der Welle zentriert ist.

7. Schmiermittelpumpe nach einem der Ansprüche 1 bis 6, dadurch gekennzeichnet, daß der Schmiermittelführungsteil (10) und der Pumpteil (20) aus einem metallischen Werkstoff, insbesondere Aluminium aufgebaut sind.

8. Schmiermittelpumpe nach einem der Ansprüche 1 bis 6, dadurch gekennzeichnet, daß der Schmiermittelführungsteil (10) aus einem Kunststoff, insbesondere aus einem Thermoplast wie PA 4.6, PPS oder PA 6.6 GF 30 und/oder der Pumpteil (20) aus einem Kunststoff, insbesondere aus einem Duroplast wie RX 655 (Fa. Vyncolit) oder Ridurit V 1017 (Fa. Ringsdorf) aufgebaut sind.

## Claims

1. A lubricant pump driven on an external rotor, comprising
a) a lubricant guidance part including
a1) a suction port (11),
a2) an outer wall (12),
a3) a carrier section (13),
a4) a discharge port (14),
a5) a lubricant feed space (15) disposed between said carrier section (13) and said outer wall (12) and connected with said suction port (11), and
a6) a lubricant delivery space (16) disposed between said carrier section (13) and said outer wall (12) and connected with said discharge port (16), and
b) a pump part (20) including
b1) a drive gear (21),
b2) an internally toothed external rotor (22), and
b3) an externally toothed internal rotor (23) having one tooth less than said external rotor (22),
said external rotor (22) and said internal rotor (23) pumping upon rolling the lubricant from said lubricant feed space (15) into said lubricant delivery space (16), and
c) a shaft (30) supporting said drive gear (21) in said carrier section (13),
characterized by the following features:
d) said drive gear (21) is fixedly connected to said external rotor (22),
e) said drive gear (21) forms together with said external rotor (21) the outer closure of the lubricant pump at its pump part end,
f) said external rotor (21) defines the pump itself outwardly and thereby assumes the function of a housing,
g) said external rotor is in contact by its end surface facing away from said drive gear (21) with the end surface facing said drive gear of said outer wall (12) of said lubricant guidance part and slidingly seals off thereby both said lubricant feed space (15) and the lubricant delivery space (16), and
h) said internal rotor (22) is mounted loosely on a collar (17) of said carrier section (13).

2. The lubricant pump as set forth in claim 1, characterized in that said drive gear (21) and said external rotor (22) are configured in one part.

3. The lubricant pump as set forth in claim 1, characterized in that said drive gear (21) and said external rotor (22) are configured in two parts and fixedly connected to each other by friction contact or positively.

4. The lubricant pump as set forth in any of the claims 1 to 3, characterized in that between the end surfaces of said external rotor (22) and said outer wall (12) a rotative seal (24) is disposed.

5. The lubricant pump as set forth in any of the claims 1 to 4, characterized in that a pressure relief valve (18) is provided in said lubricant guidance part.

6. The lubricant pump as set forth in any of the claims 1 to 5, characterized in that said drive gear is centered on said shaft by means of a fastener bolt (31).

7. The lubricant pump as set forth in any of the claims 1 to 6, characterized in that said lubricant guidance part (10) and said pump part (20) are engineered of a metallic material, particularly aluminum.

8. The lubricant pump as set forth in any of the claims 1 to 6, characterized in that said lubricant guidance part (10) is engineered of a plastics material, particularly of a thermoplastic material such as PA 4.6, PPS or PA 6.6 GF 30, and/or said pump part (20) is engineered of a plastics material particularly of a thermosetting plastic such as RX 655 (Vyncolit Company) or Ridurit V 1017 (Ringsdorf Company).

## Revendications

1. Pompe à lubrifiant entraînée sur le rotor extérieur comportant
a)une partie de guidage de lubrifiant avec
a1) une tubulure d'admission (11),
a2) une paroi extérieure (12),
a3) une portion de support (13),
a4) une tubulure d'évacuation (14),
a5) une chambre d'arrivée de lubrifiant (15), située entre la portion de support (13) et la paroi extérieure (12), reliée à la tubulure d'admission (11), et
a6) une chambre d'évacuation de lubrifiant (16), située entre la portion de support (13) et la paroi extérieure (12), reliée à la tubulure d'évacuation (16), et
b) une partie de pompage (20) avec
b1) une roue d'entraînement (21),
b2) un rotor extérieur (22) à denture intérieure et
b3) un rotor intérieur (23) à denture extérieure, qui possède une dent de moins que le rotor extérieur (22),
le rotor extérieur (22) et le rotor intérieur (23) pompant le lubrifiant, pendant le roulement, de la chambre d'arrivée de lubrifiant (15) dans la chambre d'évacuation de lubrifiant (16), et
c) un arbre (30) soutenant la roue d'entraînement (21) dans la portion de support (13)
caractérisée par les caractéristiques suivantes:
d) la roue d'entraînement (21) est solidaire du rotor extérieur (22),
e) la roue d'entraînement (21) forme avec le rotor extérieur (22) la fermeture extérieure, côté partie de pompage, de la pompe à lubrifiant,
f) le rotor extérieur (21) délimite la pompe elle-même vers l'extérieur et assure ce faisant la fonction d'un carter,
g) le rotor extérieur s'applique, avec sa face frontale tournée à l'opposé de la roue d'entraînement (21), contre la face frontale, tournée vers la roue d'entraînement, de la paroi extérieure (12) de la partie de guidage de lubrifiant et rend ainsi étanche aussi bien la chambre d'arrivée de lubrifiant (15) que la chambre d'évacuation de lubrifiant (16), par glissement,
h) le rotor intérieur (22) est monté librement sur un épaulement (17) de la portion de support (13).

2. Pompe à lubrifiant selon la revendication 1, caractérisée en ce que la roue d'entraînement (21) et le rotor extérieur (22) sont en une partie.

3. Pompe à lubrifiant selon la revendication 1, caractérisée en ce que la roue d'entraînement (21) et le rotor extérieur (22) sont en deux parties et sont assemblés fixement entre eux, par friction ou par concordance de forme.

4. Pompe à lubrifiant selon l'une des revendications 1 à 3, caractérisée en ce qu'une garniture d'étanchéité (24) périphérique est placée entre les faces frontales du rotor extérieur (22) et de la paroi extérieure (12).

5. Pompe à lubrifiant selon l'une des revendications 1 à 4, caractérisée en ce qu'une soupape de surpression(18) est montée sur la parie de guidage de lubrifiant.

6. Pompe à lubrifiant selon l'une des revendications 1 à 5, caractérisée en ce que la roue d'entraînement est centrée sur l'arbre, au moyen d'une vis de fixation (31).

7. Pompe à lubrifiant selon l'une des revendications 1 à 6, caractérisée en ce que la partie de guidage de lubrifiant (10) et la partie de pompage (20) sont construites dans un matériau métallique, en particulier en aluminium.

8. Pompe à lubrifiant selon l'une des revendications 1 à 6, caractérisée en ce que la partie de guidage de lubrifiant (10) est construite dans une matière plastique, en particulier une matière thermo-plastique telle que du PA 4.6, du PPS ou du PA 6.6 GF 30 et/ou la partie de pompage (20) est construite dans une matière plastique, en particulier une matière thermodurcissable telle que du RX655 (société Vyncolit)/ou du Ridurit V 1017 (société Ringsdorf).
